# FASCICULE DE BREVET EUROPEEN

(11) **EP 0 766 936 B1**
(45) Date de publication et mention de la délivrance du brevet: **03.11.1999**
(21) Numéro de dépôt: 96402055.6
(22) Date de dépôt: 26.09.1996
(51) Int. Cl.: A45D 26/00

(54) **Ensemble d'application et applicateur de cire à épiler**
Auftrageeinheit und Enthaarungswachsapplikator
Applicator assembly and depilatory wax applicator

(30) Priorité: 03.10.1995 FR 9511618
(43) Date de publication de la demande: 09.04.1997
(73) Titulaire: SEB S.A., 69130 Ecully (FR)
(72) Inventeur: Debourg, Jean-Pierre, 69008 Lyon (FR); Bontoux, Daniel, 69230 Saint-Genis-Laval (FR)
(74) Mandataire: Michelet, Alain

(56) Documents cités:
- EP-A- 0 499 318
- EP-A- 0 592 340
- EP-A- 0 629 366
- WO-A-89/10324
- FR-A- 1 553 082
- US-A- 4 499 355
- US-A- 4 958 951

## Description

La présente invention se rapporte au domaine technique général des dispositifs d'application de produits thermofusibles, tels que la cire à épiler, dans lesquels le produit est stocké sous forme solide, et doit être soumis à un apport calorifique pour changer d'état et passer à un état au moins pâteux afin de pouvoir être appliqué.

L'invention vise plus particulièrement à protéger un ensemble d'application et un applicateur de cire à épiler.

Quel que soit le type d'application de cire à épiler considéré, la technique d'épilation par application d'une cire dépilatoire consiste à faire fondre une certaine quantité de cire, puis à appliquer à l'état fondu, une couche de cire sur la zone à épiler. Après durcissement, c'est-à-dire refroidissement, la pellicule de cire froide est retirée et les poils sont alors extraits de la peau en raison de leur solidarisation avec la cire.

La mise en oeuvre de ces techniques nécessite généralement l'utilisation d'appareils relativement encombrants, donnant lieu à une opération d'épilation longue, fastidieuse, et souvent salissante.

Pour mettre en oeuvre cette technique, on connaît déjà des dispositifs d'application constitués essentiellement d'un réservoir chauffé permettant de liquéfier la cire à épiler. Ces dispositifs sont complétés par un élément applicateur, du type spatule ou rouleau, indépendant du réservoir, que l'utilisatrice introduit dans la masse de cire fondue afin d'en prélever une certaine quantité qu'elle pourra étaler sur la zone à épiler.

Ces appareils ont l'avantage d'être simples et de permettre l'utilisation de n'importe quelle sorte de cire, cependant leur manipulation restent particulièrement délicate. La température d'application de la cire est mal maîtrisée, ainsi d'ailleurs que l'épaisseur d'application de la couche de cire sur la zone à épiler.

Pour améliorer les dispositifs antérieurs mentionnés précédemment, il a déjà été proposé des dispositifs d'application comportant un organe de distribution portable, raccordé au réservoir par un tuyau souple. Un système de pompe permet le refoulement de la cire du réservoir vers le tuyau, puis vers l'organe de distribution.

Ces appareils ont l'avantage de posséder une grande autonomie. Le système de pompe permet le refoulement de la cire et donc son application sur une zone à épiler, quelle que soit l'orientation de cette zone dans l'espace. Cependant de tels dispositifs restent relativement encombrants, et nécessitent un temps de mise en oeuvre relativement important.

Afin d'améliorer encore les dispositifs antérieurs, il a été développé des appareils autonomes, notamment celui décrit dans la demande de brevet européen EP-0.629.366 concernant un applicateur de produits thermofusibles, en particulier de cire à épiler. Cet appareil comprend un boîtier, associé à des moyens de préhension, un réservoir du produit à épiler réalisé en matériau bon conducteur de la chaleur et de préférence en aluminium. Ce réservoir est en relation thermique avec des moyens de chauffe extérieur. Au moins un rouleau applicateur est disposé au voisinage d'un orifice de sortie du réservoir, afin de permettre l'application de la cire à épiler sur la zone souhaitée.

Un autre appareil de type comparable a été développé dans la demande de brevet européen EP-0.592.340 concernant un applicateur de produits thermofusibles, en particulier de cire à épiler comprenant également un boîtier, associé à un moyen de préhension, un réservoir du produit à appliquer, et au moins un moyen applicateur du produit disposé au voisinage de l'orifice de sortie du réservoir. Dans le dispositif décrit dans ce document, au moins une partie du réservoir est constituée en matière plastique conductrice de courant électrique constituant ainsi des moyens de chauffe.

Ces deux appareils antérieurs, de forme compacte, permettent une meilleure maîtrise et un contrôle de la température d'application de la cire, facilitent l'utilisation et le nettoyage des dispositifs, et limitent le risque de salissement de l'environnement.

Cependant, ces dispositifs antérieurs bien que couvrant de nombreux besoins des utilisatrices peuvent encore être améliorés.

Lors de l'opération d'épilation, il faut pouvoir amener la cire fondue, contenue dans le réservoir, au point de contact avec la peau. Dans les dispositifs antérieurs où l'écoulement de la cire fondue du réservoir au moyen d'application se fait de façon gravitaire, l'applicateur doit fonctionner tête en bas, ce qui conduit à rendre inaccessible certaines zones.

Une autre difficulté réside dans les systèmes de chauffage utilisés, et destinés à assurer la fusion de la cire, qui rend particulièrement délicat, voire impossible, les projets de miniaturisation de ces appareils.

Le brevet US-4.499.355 concerne des appareils chauffés pour soins personnels tels que des rouleaux à cheveux, des fers à friser et des appareils de massage. Il divulgue un tel appareil de forme cylindrique, muni de moyens de chauffage à induction. Ainsi, ce document ne vise pas la fusion d'un matériau dans un réservoir mais le chauffage progressif d'un rouleau pour soins personnels.

L'objet de la présente invention vise à remédier aux inconvénients des dispositifs antérieurs et notamment à fournir un ensemble d'application de cire à épiler dont la conception et la réalisation sont particulièrement simplifiées, tout en permettant une bonne maîtrise de la température d'application, et une grande maniabilité.

Un autre but de l'invention est de disposer d'un ensemble d'application comprenant des moyens de chauffage simplifiant les connexions électriques, et malgré tout fiable, et des moyens d'application limitant le risque de coulure et d'étalement intempestif.

C'est encore un objectif de l'invention de permettre à l'utilisatrice, une utilisation facile sur soi-même et cela même aux endroits peu accessibles, avec un appareil maniable disposant d'un applicateur autonome dont la conception simplifiée permet une miniaturisation aisée. Un but de l'invention est également de disposer d'un appareil dont l'encombrement est faible et qui est facilement manipulable.

Pour atteindre ces buts, l'invention concerne un ensemble d'application de cire à épiler tel que défini dans la revendication 1 et composé:
- d'un applicateur comprenant un réservoir destiné à contenir un volume de cire à épiler, ledit réservoir disposant d'une ouverture au moins partiellement fermée par des moyens de distribution de ladite cire,
- une embase sur laquelle peut être placé l'applicateur, l'applicateur pouvant être désolidarisé de l'embase afin d'être utilisé de façon autonome lors de l'application de la cire fondue sur la zone à épiler,
- des moyens de chauffage, destinés à faire fondre la cire à épiler contenue dans le réservoir de l'applicateur, et alimenté de façon électrique à partir de l'embase.

Selon l'invention, les moyens de chauffage sont des moyens à induction, comprenant un inducteur solidaire de l'embase, et un induit solidaire de l'applicateur et intégré aux moyens de distribution de la cire à épiler.

Un dispositif de chauffage par induction, appliqué à la fusion de la cire à épiler, permet ainsi de disposer de moyens de chauffage de conception simplifiée, et ceci particulièrement au niveau de l'applicateur. Cette conception nouvelle permet une simplification importante des connexions électriques.

Dans différents modes de réalisation particuliers, l'invention comporte les caractéristiques suivantes, prises isolément ou selon toutes leurs combinaisons techniquement possibles:
- les moyens de distribution plongent à l'intérieur du réservoir et sont en contact avec la cire à épiler contenue dans le réservoir, quel que soit le niveau de remplissage de la cire et l'orientation de l'ouverture du réservoir,
- le réservoir a une forme sensiblement cylindrique,
- les moyens de distribution comprennent une bague cylindrique de distribution placée dans le réservoir, mobile en rotation,
- l'axe de la bague cylindrique et l'axe du réservoir de forme cylindrique sont parallèles, le diamètre externe de la bague étant compris entre 60 et 95% du diamètre interne du réservoir, par exemple sensiblement égal à 85%,
- la bague de distribution comprend un premier anneau rigide conducteur d'électricité, avantageusement magnétisable, constituant une partie au moins de l'induit solidaire de l'applicateur, ledit premier anneau étant recouvert à sa surface externe par un second anneau constitué en une matière isolante,
- les moyens de distribution sont maintenus en position à l'intérieur du réservoir par des plots solidaires du réservoir.

L'invention concerne également un applicateur de cire à épiler tel que défini dans les revendications 1 à 8, apte à être utilisé dans l'ensemble d'application conforme à l'invention.

Divers autres caractéristiques et avantages de l'invention ressortiront de la description suivante, donnée à titre d'exemple et sans caractère limitatif, en regard des dessins annexés, sur lesquels:
La Figure 1 représente une réalisation d'un ensemble d'application selon l'invention, dans laquelle un applicateur, vu de profil, est disposé sur son embase, servant de bloc d'alimentation, vu en coupe.
La Figure 2 représente une autre variante de réalisation de l'embase dans une vue où la composition est comparable à celle de la Figure 1.
La Figure 3 représente une coupe transversale de face d'un mode de réalisation de l'applicateur de cire à épiler, réalisée suivant le plan III-III de la Figure 4.
La Figure 4 est une coupe transversale de profit, de l'applicateur représenté à la Figure 3, réalisée suivant le plan IV-IV de la Figure 3.
La Figure 5 est un autre mode de réalisation de l'applicateur de cire à épiler, réalisé suivant le plan V-V de la Figure 6, et représenté de façon comparable à la Figure 3.
La Figure 6 est une coupe transversale de profit réalisée suivant le plan VI-VI, concernant l'applicateur représenté à la Figure 5.

Dans la mesure du possible, les mêmes signes de référence ont été utilisés pour représenter les éléments identiques utilisés dans les différents modes de réalisation de l'invention.

L'ensemble d'application de cire à épiler représenté plus particulièrement sur la Figure 1, comprend un applicateur 1 représenté en position sur son embase 2. Cet embase 2 sert de support à l'applicateur 1, et également permet l'alimentation électrique des moyens de chauffage.

L'embase 2 comprend essentiellement les moyens inducteurs des moyens de chauffage. Cet inducteur comprend une bobine 4, qui parcourue par des courants alternatifs appropriés permet de créer un champ magnétique. Ce champ magnétique est transmis à une ferrite 3, ou matière conductrice de champ magnétique, disposant de deux faces parallèles situées en regard l'une de l'autre de chaque côté du logement destiné à recevoir l'applicateur 1, de façon à constituer un entrefer au niveau de ce logement.

L'applicateur comprend un boîtier 5 dans lequel est disposé un induit 6 conducteur d'électricité, et des moyens de distribution 7 de la cire à épiler contenue dans l'applicateur 1.

En fonctionnement, et lorsque l'applicateur 1 est placé sur son embase 2, le courant alternatif approprié parcourant la bobine 4 crée un champ magnétique, canalisé par la ferrite 3 à l'extérieur de l'applicateur 1. Le champ magnétique traverse l'induit 6 et y génère des courants d'induction. L'induit 6, solidaire de l'applicateur 1 s'échauffe alors par phénomène d'induction électromagnétique, et transmet un apport calorique à la cire à épiler contenue à l'intérieur de l'applicateur 1, qui sous l'action de la chaleur change d'état physique pour se liquéfier suffisamment afin de pouvoir être étalée sous forme de couche.

Dans un autre mode de réalisation, représenté plus particulièrement à la Figure 2, l'inducteur intégré dans l'embase 2 est réalisé sous une forme particulièrement simplifiée.

L'inducteur comprend essentiellement une bobine 4 en deux parties disposées de part et d'autre du logement destiné à recevoir l'applicateur 1, de façon à y produire des effets d'induction. L'induit 6 solidaire de l'applicateur 1 peut donc être mis en relation directement avec le champ magnétique créé par la bobine 4 et transmettre un apport calorique à la cire à épiler contenue dans l'application 1 par phénomène d'induction électromagnétique.

L'embase permet donc également une alimentation électrique des moyens de chauffage. La transmission électrique étant réalisée par phénomène d'induction électromagnétique, les connections entre l'applicateur 1 et l'embase sont donc particulièrement simplifiées et permettent notamment une miniaturisation de l'applicateur 1.

L'utilisation de l'ensemble d'application de cire à épiler peut donc être réalisée de la façon suivante: l'utilisatrice place l'applicateur 1 sur l'embase 2 destinée à cet effet, puis actionne l'alimentation électrique de la bobine 4. Les courants induits transmis dans l'induit 6 échauffent celui-ci, la chaleur se dissipe dans la cire et la fait fondre. Quant la cire est fondue, l'utilisatrice retire l'applicateur 1 de son embase 2 et peut arrêter l'alimentation électrique de l'inducteur.

Il est également possible de prévoir des dispositifs de régulation ou d'automatisation de certaines étapes, et notamment de disposer de moyen de temporisation de l'alimentation électrique permettant un arrêt automatique des moyens de chauffage et de ce fait limitant les risques de surchauffe. Divers autres moyens peuvent également être prévus afin de fournir le courant alternatif approprié.

Différents modes de réalisation de l'applicateur 1 sont représentés aux Figures 3, 4, 5, 6, 7 et 8.

Dans le mode de réalisation représenté à la Figure 3, l'applicateur 1 comprend un réservoir 8 destiné à contenir un volume de cire à épiler 20. Ce réservoir 8 permet également la manipulation de l'applicateur 1, et assure donc ainsi un rôle de boîtier.

Le réservoir 8 est muni d'une ouverture 14 au moins partiellement fermée par des moyens de distribution 9 de la cire 20.

Le réservoir 8 a une forme sensiblement cylindrique, et plus précisément une forme cylindrique circulaire comprenant un fond plat et un dessus ou couvercle plat reliés ensemble par une paroi latérale tronquée au niveau de l'ouverture.

Les moyens de distribution 9 comprennent une bague cylindrique de distribution mobile en rotation, placée dans le réservoir 8. Avantageusement l'axe de rotation de la bague cylindrique de distribution et l'axe du réservoir de forme cylindrique sont parallèles.

Le diamètre externe de la bague de distribution est avantageusement compris entre 60 et 95% du diamètre interne du réservoir 8 de forme cylindrique, et par exemple sensiblement égal à 85%. Ce mode de réalisation permet ainsi de disposer de moyens de distribution 9 qui plongent à l'intérieur du réservoir 8 de façon à être en contact avec la cire à épiler 20, et ceci quel que soit le niveau de remplissage de la cire à épiler et l'orientation de l'ouverture 14 du réservoir 8. Lorsque la bague de distribution 9 est soumise à une rotation, elle entraîne par sa surface la cire 20 contenue à l'intérieur du réservoir 8. Elle recouvre d'une épaisseur de cire correspondant au jeu laissé par l'ouverture 14. La cire peut alors être déposée sur la surface à épiler. Ce transfert de cire fonctionne quelle que soit la position du boîtier. L'application de la cire à épiler ne dépend donc pas de l'écoulement par gravité de la cire 20 contenue dans le réservoir 8.

Avantageusement la bague 9 de distribution comprend un premier anneau rigide 10 constitué d'une matière conductrice d'électricité, constituant une partie au moins de l'induit solidaire de l'applicateur.

L'induit 6 peut aussi comporter lui-même un circuit magnétisable canalisant le flux de champ magnétique à l'intérieur de l'applicateur 1, ce qui réduit avantageusement la réluctance, ou résistance au passage du champ magnétique, de l'induit 6.

Ainsi, dans une version plus sophistiquée que la précédente, le premier anneau 10 est lui-même constitué d'un anneau intérieur magnétisable, en ferrite par exemple, et d'un anneau extérieur jointif en matière fortement conductrice d'électricité, par exemple en cuivre.

Dans une autre version, le premier anneau 10 combine à le fois des propriétés de conduction de champ magnétique et d'électricité. Typiquement, il peut être constitué d'acier.

Le premier anneau 10 sert donc également de spire d'induction et peut agir comme élément chauffant, disposé à l'intérieur du réservoir 8, à la façon d'un thermoplongeur disposé à l'intérieur de la cire 20 et en contact direct avec celle-ci.

Avantageusement le premier anneau 10, constitué au moins partiellement en matière conductrice d'électricité, est recouvert à sa surface extérieure par un second anneau 11, concentrique au premier, constitué en une matière isolante de faible épaisseur. Ce deuxième anneau 11 sert d'enveloppe à la bague de distribution 9 et permet une meilleure répartition de la chaleur à l'intérieur de la cire à épiler 20. D'autre part, lors de l'application de la cire fondue sur la zone à épiler, ce deuxième anneau 11 évite une sensation de trop grande chaleur par suite de sa faible conductibilité thermique.

La bague de distribution 9 est maintenue en position à l'intérieur du réservoir 8 par l'intermédiaire de plots 12 solidaires du réservoir 8. Dans le mode de réalisation représenté aux Figures 3 et 4, les plots 12-1, 12-2, 12-3, 12-4 viennent en contact avec la surface extérieure de la bague 9 de distribution. Ces plots 12 extérieurs peuvent être disposés par paires, placées en vis-à-vis tel que représenté pour les plots 12-3 et 12-3b à la Figure 4.

La forme particulière des moyens de distribution 9 leur permet de parcourir l'essentiel du volume intérieur du réservoir 8, la dimension de la bague de distribution étant d'une taille comparable à celle de l'intérieur du réservoir 8. Cependant la forme ouverte de la bague de distribution permet de ne limiter que faiblement le volume de cire à épiler 20 pouvant être contenu à l'intérieur du réservoir 8. Le jeu latéral disposé entre la bague de distribution et les parois intérieures du réservoir 8 permettant à la cire 20 de circuler à l'intérieur du réservoir, et donc essentiellement d'enduire la surface extérieure de la bague de distribution lors de sa rotation.

Un autre mode de réalisation de l'applicateur 1 est représenté plus particulièrement aux Figures 5 et 6.

Les caractéristiques essentielles de cette variante de réalisation consistent dans le mode de positionnement du rouleau de distribution à l'intérieur du réservoir 8. La bague de distribution est maintenue en position à l'intérieur du réservoir 8 par des plots 13 solidaires du réservoir 8. Cependant ici, les plots 13-1, 13-2, 13-3 viennent en contact avec la surface intérieure de la bague de distribution.

Cette disposition particulière permet à la bague de distribution d'entraîner la cire à épiler 20 sur la totalité de sa surface extérieure sans être en quelque sorte raclée par l'action de plots venant en contact avec cette surface extérieure. La cire à épiler peut donc être répartie de façon uniforme sur la totalité de la surface extérieure de la bague de distribution, cette répartition se faisant à l'aide du jeu laissé à cet effet entre la bague de distribution et l'ouverture 14 aménagée dans la paroi 16 du réservoir 8.

Les plots 13 permettent également de relier les deux faces planes 15, 17 du réservoir 8, et ainsi d'augmenter sa rigidité.

Dans le mode de réalisation représenté à la Figure 6, le couvercle 17 plan du réservoir 8 peut être assemblé de façon amovible de façon à faciliter le remplissage du réservoir 8 pour une nouvelle utilisation. Différentes autres dispositions peuvent être envisagées afin de permettre le re-remplissage du réservoir 8, notamment en disposant d'ouvertures latérales pouvant être refermées.

Il peut également être envisagé de réaliser un applicateur 1 à usage unique, c'est-à-dire à remplissage unique. Dans ce cas l'applicateur 1 est pré-rempli avant sa commercialisation et lorsqu'il est vide l'utilisatrice le remplace par un nouvel applicateur. Dans ce cas, avantageusement, au moins l'une des parois du réservoir 8 est partiellement constituée d'un matériau transparent permettant de contrôler le niveau de remplissage du réservoir 8.

L'invention ne se limite pas aux détails des modes de réalisation décrits précédemment, mais englobe notamment des variantes employant des moyens équivalents. Différentes variantes de l'ensemble d'application sont possibles, particulièrement en ce qui concerne la forme de l'embase 2, sa dimension ou le nombre de spires constituant la bobine 4. Différents modes de réalisation de moyens complémentaires permettent également de disposer du courant alternatif approprié permettant de créer le champ électromagnétique.

La bague 9 de distribution est maintenue à l'intérieur du réservoir par des plots 12, 13 venant en contact avec la surface interne ou la surface externe de la bague 9. Le nombre de ces plots peut également être variable d'une réalisation à l'autre.

Dans le mode de réalisation représenté aux Figures 3 et 4, la bague de distribution 9 est constituée d'un anneau rigide 10 recouvert par un anneau isolant 11. La matière de cet anneau isolant permet de limiter la sensation de chaleur lors de l'application de la cire à épiler. La matière de cet anneau peut également être choisie de façon à faciliter l'application de la cire à épiler, la cire à épiler adhérant suffisamment à cette matière pour être entraînée, mais adhérant plus à la peau de façon à être facilement appliquée.

## Revendications

1. Applicateur (1) de cire à épiler comprenant un réservoir (8) destiné à contenir un volume de cire à épiler (20), ledit réservoir (8) disposant d'une ouverture (14) au moins partiellement fermée par des moyens de distribution (7, 9) de ladite cire (20), caractérisé en ce que ledit applicateur (1) comporte un induit (6, 11) intégré aux moyens de distribution (7) de la cire à épiler (20), l'induit étant destiné à coopérer avec un inducteur (4) solidaire d'une embase (2) sur laquelle peut être placé et dont peut être désolidarisé l'applicateur (1), et étant alimenté de façon électrique à partir de l'embase (2), de manière à chauffer et à faire fondre la cire à épiler (20) contenue dans ledit réservoir (8).

2. Applicateur de cire à épiler selon la revendication 1, caractérisé en ce que les moyens de distribution (7) plongent à l'intérieur du réservoir (8) et sont en contact avec la cire à épiler (20) contenue dans le réservoir (8), quel que soit le niveau de remplissage de la cire (20) et l'orientation de l'ouverture (14) du réservoir (8).

3. Applicateur de cire à épiler selon l'une des revendications 1 ou 2, caractérisé en ce que le réservoir (8) a une forme sensiblement cylindrique.

4. Applicateur de cire à épiler selon l'une des revendications 1 à 3, caractérisé en ce que les moyens de distribution (7) comprennent une bague cylindrique (9) de distribution placée dans le réservoir (8), mobile en rotation.

5. Applicateur de cire à épiler selon les revendications 3 à 4, caractérisé en ce que l'axe de la bague (9) cylindrique et l'axe du réservoir (8) de forme cylindrique sont parallèles, le diamètre externe de la bague (9) étant compris entre 60 et 95% du diamètre interne du réservoir (8), par exemple sensiblement égal à 85%.

6. Applicateur de cire à épiler selon l'une des revendications 4 et 5, caractérisé en ce que la bague (9) de distribution comprend un premier anneau (10) rigide conducteur d'électricité constituant une partie au moins de l'induit solidaire de l'applicateur (1), ledit premier anneau (10) étant recouvert à sa surface externe par un second anneau (11) constitué en une matière isolante.

7. Applicateur de cire à épiler selon la revendication 6, caractérisé en ce que le premier anneau (10) conducteur d'électricité est magnétisable.

8. Applicateur de cire à épiler selon l'une des revendications 1 à 7, caractérisé en ce que les moyens de distribution sont maintenus en position à l'intérieur du réservoir (8) par des plots (12, 13) solidaires du réservoir (8).

9. Ensemble d'application de cire à épiler composé :
- d'un applicateur (1) comprenant un réservoir (8) destiné à contenir un volume de cire à épiler (20), ledit réservoir (8) disposant d'une ouverture (14) au moins partiellement fermée par des moyens de distribution (7, 9) de ladite cire (20),
- une embase (2) sur laquelle peut être placé l'applicateur (1), l'applicateur (1) pouvant être désolidarise de l'embase (2) afin d'être utilisé de façon autonome lors de l'application de la cire (20) fondue sur la zone à épiler,
- des moyens de chauffage, destinés à faire fondre la cire à épiler (20) contenue dans le réservoir (8) de l'applicateur (1) et alimenté de façon électrique à partir de l'embase (2),
caractérisé en ce que l'applicateur (1) est conforme à l'une quelconque des revendications 1 à 8 et en ce que les moyens de chauffage sont des moyens à induction, comprenant un inducteur (4) solidaire de l'embase (2) et l'induit (6, 11) solidaire de l'applicateur (1).

## Claims

1. A hair removal wax applicator (1) comprising a tank (8) provided for accommodating a volume of hair removal wax (20) whereas the said tank (8) has an opening (14) at least partially closed by distribution means (7, 9) of the said wax (20), characterised in that said applicator (1) comprises an armature (6, 11) integral with the distribution means (7) of the hair removal wax (20), the armature being provided to cooperate with an inductor (4) integral with the base (2) on which the applicator (1) is liable to be placed and removed and is supplied with electric power from the base (2) in order to heat and to melt the hair removal wax (20) contained in said tank (8).

2. A hair removal wax applicator according to claim 1, characterised in that the distribution means (7) plunge inside the tank (8) and are in contact with the hair removal wax (20) contained in the tank (8), whatever the filling level of the wax (20) and the orientation of the opening (14) of the tank (8).

3. A hair removal wax applicator according to any one of claims 1 or 2, characterised in that the tank (8) is substantially cylindrical in shape.

4. A hair removal wax applicator according to any one of claims 1 to 3, characterised in that the distribution means (7) comprise a cylindrical distribution ring (9) placed in the tank (8), mobile in rotation.

5. A hair removal wax applicator according to claims 3 and 4, characterised in that the axis of the cylindrical ring (9) and the axis of the tank (8) cylindrical in shape are parallel, whereby the outer diameter of the ring (9) ranges between 60 and 95% of the inner diameter of the tank (8), of example substantially equal to 85%.

6. A hair removal wax applicator according to any one of claims 4 and 5, characterised in that the distribution ring (9) comprises a first rigid electrically conducting ring (10), constituting at least a section of the armature integral with the applicator (1), whereas the said first ring (10) is coated on its outer surface by a second ring (11) made of an insulating material.

7. A hair removal wax applicator according to claim 6, characterised in that the first electricity conducting ring (10) is magnetisable.

8. A hair removal wax applicator according to any one of claims 1 to 7, characterised in that the distribution means are maintained in position inside the tank (8) by plugs (12, 13) integral with the tank (8).

9. A hair removal wax application system comprising :
- an applicator (1) comprising a tank (8) provided for accommodating a volume of hair removal wax (20), whereas the said tank (8) has an opening (14) at least partially closed by distribution means (7, 9) of the said wax (20),
- a base (2) on which the applicator (1) can be placed, whereas the applicator (1) can be disconnected from the base (2) in order to be used as a self-contained apparatus when applying molten wax (20) on the zone to be unhaired,
- heating means, provided for melting the hair removal wax (20) contained in the tank (8) of the applicator (1) and supplied with electric power from the base (2),
characterised in that the applicator (1) is as mentioned in any one of claims 1 to 8 and in that the heating means are induction means, comprising an inductor (4) integral with the base (2) and an armature (6, 11) integral with the applicator (1).

## Patentansprüche

1. Applikator (1) für Enthaarungswachs, umfassend einen Behälter (8), der dazu bestimmt ist, eine Menge von Enthaarungswachs (20) zu enthalten, wobei der Behälter eine Öffnung (14) aufweist, die wenigstens teilweise durch Verteilermittel (7, 9) für das Wachs (20) geschlossen ist, dadurch gekennzeichnet, daß der Applikator (1) einen Anker (6, 11) umfaßt, der in die Verteilermittel (7) für das Enthaarungswachs (20) integriert ist, daß der Anker dazu bestimmt ist, mit einem Feldmagnet (4) zusammenzuwirken, der mit einer Basis (2) fest verbunden ist, auf der der Applikator (1) angeordnet und von der dieser abgenommen werden kann, und der von der Basis (2) elektrisch versorgt wird, so daß das Enthaarungswachs (20), das im Behälter (8) enthalten ist, erhitzt und geschmolzen wird.

2. Applikator für Enthaarungswachs nach Anspruch 1, dadurch gekennzeichnet, daß die Verteilermittel (7) in das Innere des Behälters (8) eintauchen und mit dem Enthaarungswachs (20), das im Behälter (8) enthalten ist, in Kontakt stehen, unabhängig davon, wie der Füllstand des Wachses (20) und die Ausrichtung der Öffnung (14) des Behälters (8) ist.

3. Applikator für Enthaarungswachs nach einem der Ansprüche 1 oder 2, dadurch gekennzeichnet, daß der Behälter (8) eine im wesentlichen zylindrische Form hat.

4. Applikator für Enthaarungswachs nach einem der Ansprüche 1 bis 3, dadurch gekennzeichnet, daß die Verteilermittel (7) einen drehbeweglichen zylindrischen Verteilerring (9) umfassen, der im Behälter (8) angeordnet ist.

5. Applikator für Enthaarungswachs nach den Ansprüchen 3 bis 4, dadurch gekennzeichnet, daß die Achse des zylindrischen Ringes (9) und die Achse des Behälters (8) mit zylindrischer Form parallel zueinander sind, wobei der Außendurchmesser des Ringes (9) zwischen 60 und 95 % des Innendurchmessers des Behälters (8) beträgt, z.B. ungefähr gleich 85 %.

6. Applikator für Enthaarungswachs nach einem der Ansprüche 4 und 5, dadurch gekennzeichnet, daß der Verteilerring (9) einen ersten starren Ring (10) zur Leitung von Elektrizität umfaßt, der einen Teil wenigstens des Ankers, der mit dem Applikator (1) verbunden ist, ausmacht, wobei der erste Ring (10) auf seiner Außenoberfläche von einem zweiten Ring (11), der aus einem isolierenden Material gebildet ist, bedeckt ist.

7. Applikator für Enthaarungswachs nach Anspruch 6, dadurch gekennzeichnet, daß der erste Ring (10) zur Leitung von Elektrizität magnetisierbar ist.

8. Applikator für Enthaarungswachs nach einem der Ansprüche 1 bis 7, dadurch gekennzeichnet, daß die Verteilermittel im Inneren des Behälters (8) durch Kontakte (12, 13), die mit dem Behälter verbunden sind, in Stellung gehalten werden.

9. Auftrageeinheit für Enthaarungswachs, umfassend:
- einen Applikator (1), umfassend einen Behälter (8), der dazu bestimmt ist, eine Menge des Enthaarungswachses (20) zu enthalten, wobei der Behälter (8) über eine Öffnung (14) verfügt, die wenigstens teilweise durch Verteilermittel (7, 9) für das Wachs (20) geschlossen ist,
- eine Basis (2), auf der der Applikator (1) angebracht werden kann, wobei der Applikator (1) von der Basis (2) abgenommen werden kann, um beim Auftragen des geschmolzenen Wachses (20) auf den zu enthaarenden Bereich eigenständig verwendet werden zu können,
- Erhitzungsmittel, die dazu bestimmt sind, das Enthaarungswachs (20), das im Behälter (8) des Applikators (1) enthalten ist und elektrisch von der Basis (2) versorgt wird, zu schmelzen,
dadurch gekennzeichnet, daß der Applikator (1) nach einen, der Ansprüche 1 bis 8 ausgebildet ist und daß die Erhitzungsmittel Induktionsmittel sind, die einen Feldmagneten (4), der fest mit der Basis (2) verbunden ist, und einen Anker (6, 11), der fest mit dem Applikator (1) verbunden ist, umfassen.
